# EUROPÄISCHE PATENTSCHRIFT

(11) **EP 0 305 783 B1**
(45) Veröffentlichungstag und Bekanntmachung des Hinweises auf die Patenterteilung: **23.01.1991**
(21) Anmeldenummer: 88113069.4
(22) Anmeldetag: 11.08.1988
(51) Int. Cl.: E04C 5/16

(54) **Binder, insbesondere zum Verbinden von Betonarmierungseisen**
Binder, particularly to bind concrete reinforcing bars
Attache, en particulier pour lier des fers à béton

(30) Priorität: 17.08.1987 CH 3162/87
(43) Veröffentlichungstag der Anmeldung: 08.03.1989
(73) Patentinhaber: Gamper & Co., AG, CH-9542 Münchwilen (CH)
(72) Erfinder: Maeder, René, CH-8500 Frauenfeld (CH); Fornara, Guiseppe, CH-8370 Sirnach (CH)
(74) Vertreter: Gachnang, Hans Rudolf

(56) Entgegenhaltungen:
- CH-A- 353 518
- CH-A- 647 032

## Beschreibung

Die vorliegende Erfindung betrifft einen Binder, insbesondere zum Verbinden von Betonarmierungseisen, aus einem Drahtstück mit befestigten Enden, das zu einer geschlossenen Drahtschlaufe derart gebogen ist, dass zwei mit Abstand voneinander angeordnete Oesen an den Binderenden gebildet sind, die über zwei sich an der Oese des einen Binderendes kreuzende Drahtstege miteinander verbunden sind.

Bei einem bekannten Binder der vorstehend genannten Art (CH-PS 647'032) sind die beiden Drahtstückenden miteinander verschweisst. Die Verbindungsstelle der Drahtstückenden liegt dabei zwischen den Oesen im mittleren Bereich der Drahtstückstege. Auch wenn man die Drahtstückenden vor dem Verschweissen abschrägt und die beiden schrägen Flächen miteinander verschweisst, so ist die Verbindungsstelle ein nach aussen abstehendes Gebilde. Dieses abstehende Gebilde führt zum Verhaken und daher zu Schwierigkeiten bei der Entnahme einzelner Binder aus einem in der Hand gehaltenen Bündel derselben. Auch liegt Verletzungsgefahr der Hand durch abstehende Teile der Verbindungsstelle beim Herausziehen einzelner Binder aus dem Handbündel vor. Ueberdies ist die Verschweissung verjüngter Enden aufwendig. Die bekannten Binder weisen auch nicht die immer gewünschte Stabilität auf.

Es ist daher die Aufgabe der Erfindung einen Binder der eingangs genannten Art zu schaffen, dessen Verbindungsstelle ein Verhaken bei der Entnahme von einzelnen Bindern aus einem Bündel vermeiden und dessen Stabilität erhöht sein soll.

Zur Lösung der Aufgabe sind bei dem Binder der eingangs genannten Art die beiden Drahtstükkenden miteinander unverbunden innerhalb des Bereiches der am anderen Binderende liegenden Gegenoese befestigt.

Durch die Befestigung der beiden Drahtenden bei dem Binder nach der Erfindung kann der eine Steg an der Befestigungsstelle des einen Drahtendes vorbeigeführt werden. Dadurch wird diese Befestigungsstelle, welche vorzugsweise am Uebergang zwischen dem Drahtsteg und der Gegenoese liegt, überdeckt. Dadurch wird über den Binder vorstehendes Material an dieser Befestigungsstelle vermieden. Das andere, ebenfalls im Bereich der Gegenoese liegende Drahtstükkende ist mit dem anderen Drahtstückende unverbunden. Durch die getrennt voneinander angeordneten Drahtstückenden wird daher eine bessere Materialstabilität und damit Stabilität des Binders mindestens an der einen Oese erreicht. Beim Ergreifen der beiden Binderenden mittels des Verdrillwerkzeuges zum Verbinden der Betonarmierungen wird durch die voneinander getrennte Befestigung der beiden Drahtstege ein Zusammenziehen der Oese verhindert, was auf die verbesserte Stabilität des Binders zurückzuführen ist.

Vorteilhafte Ausführungsformen des Binders nach der Erfindung können mit den Massnahmen der Ansprüche 2-8 erreicht werden. So ist es vorteilhaft, dass die beiden Drahtstückenden an voneinander getrennten Stellen im Bereich der Gegenoese, d.h. beide an einer der beiden Oesen befestigt sind. Vorzugsweise ist das eine Drahtstückende am Uebergang der Gegenoese auf den einen Steg befestigt, während der andere Steg mit dem anderen Drahtstückende an der Gegenoese befestigt ist. Dabei liegt das andere Drahtstückende im Bereich des Uebergangs der Gegenoese auf den anderen Steg. Die Drahtstükkenden sind vorzugsweise an den zuvor geschilderten Stellen angeschweisst, sie können aber auch geschlauft, d.h. zur Befestigung an der Gegenoese umgebogen sein. Die Drahtstücke können parallel zueinander liegen, sie können aber auch miteinander verdrillt sein. Die Oese und die Gegenoese können eine runde oder langgestreckte, in Richtung auf die Stege verjüngte Form aufweisen.

Der Binder nach der Erfindung ist nachstehend in Ausführungsbeispielen anhand der Zeichnung näher erläutert. Es zeigen:
Fig. 1 einen Binder in einer Ansicht in schematischer Darstellung und
Fig. 2 einen anderen Binder in schematischer Darstellung in einer Ansicht.

Der Binder nach Figur 1 besteht aus einem Drahtstück 1 mit Enden 2 und 3, das zu einer geschlossenen Drahtschlaufe derart gebogen ist, dass an dem einen Binderende eine runde Oese 4 und am anderen Binderende eine runde Gegenoese 5 gebildet sind, die mit Abstand voneinander angeordnet und über zwei parallel liegende Drahtstege 6 und 7 miteinander verbunden sind. Jede Oese 4, 5 hat annähernd kreisrunde Form und geht an einer Uebergangsstelle 8 bzw. 9 in den jeweiligen Drahtsteg 6 bzw. 7 über. Das Drahtstück 1 kann aus Stahl oder einem anderen geeigneten Material bestehen.

An der Oese 4, welche aus einem endlosen Teil 10 des Drahtstückes 1 besteht, kreuzen sich die Drahtstege 6 und 7 miteinander an einer Kreuzungssstelle 11 und verlaufen dann parallel bis zur Gegenoese 5 am anderen Binderende. Die Gegenoese 5 ist aus einem Endabschnitt 12 des Drahtstückes 1 gebogen, wobei das Drahtstükkende 2 am Endabschnitt 12 sich an der Uebergangsstelle 8 der Gegenoese 5 auf dem Drahtsteg 6 befindet und dort befestigt, z.B. angeschweisst ist. Das andere Ende 3 befindet sich am anderen Steg 7 und ist an der Gegenoese 5 getrennt vom Drahtstückende 2 befestigt, z.B. ebenfalls angeschweisst.

Durch die getrennt voneinander befestigten Drahtstückenden 2 und 3 an der Gegenoese 5 wird der Drahtsteg 7 an der Befestigungastelle des Drahtstückendes 2 vorbeigeführt und überdeckt denselben. Ein z.B. abstehender Endteil 2a des Drahtstückendes 2 wird dadurch von dem Drahtstück 7 überdeckt. Durch die Befestigung des Drahtstückendes 3 an der Gegenoese 5 wird erreicht, dass ein dort überstehender Endteil 3a in dieselbe hineinragt und nicht nach aussen über den Binder hinaus vorstehen kann. Durch die vorstehend beschriebene Anordnung der Befestigungsstellen für die Drahtstückenden 2 und 3 werden Stellen, die z.B. zum Verhaken von Bindern miteinander führen können, vermieden. Darüber hinaus führt die voneinander getrennt durchgeführte Befestigung der Drahtstückenden 2 und 3 zu einer erhöhten Stabilität des Binders 1, da ein Zusammenziehen der Oesen 4 und 5 dadurch gebremst wird. Es wird also eine bessere Materialstabilität erreicht.

Wie Figur 2 zeigt, in welcher mit Figur 2 gleiche Teile die gleichen Bezugszeichen haben, liegen bei einem Binder 13 eine Oese 14 und eine Gegenoese 15 vor, die eine langgestreckte Form besitzen und durch miteinander verdrillte Drahtstege 16 und 17 verbunden sind. Die Befestigung der Drahtstückenden 2 und 3 sind in der gleichen Weise durchgeführt, wie es im vorstehenden Beispiel nach Figur 1 bereits beschrieben wurde. Die durch das getrennte Befestigen der Drahtstükkenden 2 und 3 erzielten Vorteile für den Binder 13 sind daher die gleichen, wie es ebenfalls im oben geschilderten Ausführungsbeispiel nach Figur 1 beschrieben wurde, weshalb darauf an dieser Stelle verwiesen wird.

Die langgestreckte in Richtung auf die Drahtstege verjüngte Form der Oese 14 und der Gegenoese 15 kann auch bei der oben beschriebenen Ausführungsform nach Figur 1 vorliegen.

## Patentansprüche

1. Binder, insbesondere zum Verbinden von Betonarmierungseisen, aus einem Drahtstück (1) mit befestigten Enden, das zu einer geschlossenen Drahtschlaufe derart gebogen ist, dass zwei mit Abstand voneinander angeordnete Oesen (4, 5) an den Binderenden gebildet sind, die über zwei sich an der Oese des einen Binderendes kreuzende Drahtstege (6, 7) miteinander verbunden sind, dadurch gekennzeichnet, dass die beiden Drahtstückenden (2, 3) miteinander unverbunden innerhalb des Bereiches der am anderen Binderende liegenden Gegenoese befestigt sind.

2. Binder nach Anspruch 1, dadurch gekennzeichnet, dass die beiden Drahtstückenden (2, 3) an voneinander getrennten Stellen befestigt sind.

3. Binder nach Anspruch 1 oder 2, dadurch gekennzeichnet, dass das eine Drahtstückende nach dem Bogenverlauf der Gegenoese an der Uebergangsstelle der Gegenoese auf den einen Steg befestigt ist, während der andere Steg mit dem anderen Drahtstückende an der Gegenoese befestigt ist.

4. Binder nach Anspruch 3, dadurch gekennzeichnet, dass das andere Drahtstückende im Bereich der Uebergangsstelle der Gegenoese auf den anderen Steg befestigt ist.

5. Binder nach einem der Ansprüche 1-4, dadurch gekennzeichnet, dass die Drahtstückenden angeschweisst sind.

6. Binder nach einer der Ansprüche 1-5, dadurch gekennzeichnet, dass die Drahtstege miteinander verdrillt sind.

7. Binder nach einem der Ansprüche 1-6, dadurch gekennzeichnet, dass die Oesen kreisförmig oder angenähert kreisförmig ausgebildet sind.

8. Binder nach einem der Ansprüche 1-6, dadurch gekennzeichnet, dass die Oesen eine in Richtung der Drahtstege verjüngte Form aufweisen.

## Revendications

1. Attache, en particulier pour lier des fers pour armer du béton, comprenant un fil métallique (1) à extrémités fixées, qui est recourbé en une boucle fermée de fil métallique de façon à former, aux extrémités d'attache, deux anneaux (4, 5) disposés à distance l'un de l'autre et reliés ensemble par deux traverses de fil métallique (6, 7) se croisant près de l'anneau situé à l'une des extrémités d'attache, caractérisée en ce que les deux extrémités de fil métallique sont fixées, sans être reliées ensemble, à l'intérieur de la région du contre-anneau situé à l'autre extrémité d'attache.

2. Attache selon la revendication 1, caractérisée en ce que les deux extrémités de fil métallique sont fixées en des points séparés l'un de l'autre.

3. Attache selon la revendication 1 ou 2, caractérisée en ce que, après avoir décrit la boucle du contre-anneau, l'une des extrémités de fil métallique est fixée au point de liaison du contre-anneau avec l'une des traverses, tandis que l'autre traverse est fixée au contreanneau par l'autre extrémité de fil métallique.

4. Attache selon la revendication 3, caractérisée en ce que l'autre extrémité de fil métallique est fixée au voisinage du point de liaison du contre- anneau avec l'autre traverse.

5. Attache selon l'une des revendications 1 à 4, caractérisée en ce que les extrémités de fil métallique sont soudées.

6. Attache selon l'une des revendications 1 à 5, caractérisée en ce que les traverses de fil métallique sont torsadées ensemble.

7. Attache selon l'une des revendications 1 à 6, caractérisée en ce que les anneaux sont circulaires ou ont une forme proche de la forme circulaire.

8. Attache selon l'une des revendications 1 à 6, caractérisée en ce que les anneaux ont une forme amincie parallèlement aux traverses de fil métallique.

## Claims

1. Binder, especially for binding concrete reinforcement rods, bent from one piece of wire with fastened ends into a closed wire loop in such a way that two eyes are formed on the binding ends at a distance from each other which are connected with each other over two wire cross-pieces which cross over each other on one binding end, characterized in that the two ends of the pieces of wire are not connected with each other within the area and are fastened on the opposite eye on the other end of the binder.

2. Binder according to Claim 1, characterized in that the two pieces of wire are fastened in places separated from each other.

3. Binder according to Claim 1 or 2, characterized in that one end of the piece of wire is fastened on a cross-piece, after the curve of the opposite eye on the transition end, whilst the other cross-piece is fastened with the other end of the piece of wire on the opposite eye.

4. Binder according to Claim 3, characterized in that the other end of the piece of wire is fastened on the other crosspiece in the area of the transition position of the opposite eye.

5. Binder according to one of the Claims 1-4, characterized in that the ends of the piece of wire are welded.

6. Binder according to one of the Claims 1-5, characterized in that the wire cross-pieces are twisted together with each other.

7. Binder according to one of the Claims 1-6, characterized in that the eyes are circular or nearly circular in shape.

8. Binder according to one of the Claims 1-6, characterized in that the eyes have a tapered form in the direction of the wire cross-piece.
